# EUROPÄISCHE PATENTSCHRIFT

(11) **EP 2 212 218 B1**
(45) Veröffentlichungstag und Bekanntmachung des Hinweises auf die Patenterteilung: **04.05.2011**
(21) Anmeldenummer: 08784369.4
(22) Anmeldetag: 19.07.2008
(51) Int. Cl.: B65D 81/32

(54) **MEHRKOMPONENTENKARTUSCHE UND VERFAHREN ZUR HERSTELLUNG HIERZU**
MULTI-COMPONENT CARTRIDGE AND METHOD FOR THE PRODUCTION THEREOF
CARTOUCHE À PLUSIEURS COMPOSANTS ET SON PROCÉDÉ DE PRODUCTION

(30) Priorität: 29.11.2007 DE 102007057848
(43) Veröffentlichungstag der Anmeldung: 04.08.2010
(73) Patentinhaber: CELLPACK GMBH, 79761 Waldshut-Tiengen (DE)
(72) Erfinder: MOSER, Steffen, 78224 Singen/Überlingen a.R. (DE)
(74) Vertreter: Grüneberg, Marcus
(86) Internationale Anmeldenummer: PCT/DE2008/001188
(87) Internationale Veröffentlichungsnummer: WO 2009/067963

(56) Entgegenhaltungen:
- EP-A- 0 377 287
- DE-A1- 19 708 548
- DE-U1-202006 004 738

## Beschreibung

Die Erfindung betrifft eine Mehrkomponentenkartusche, die zumindest ein eine Komponente A aufweisendes erstes Reservoir, ein eine Komponente B aufweisendes zweites Reservoir sowie ein mit beiden Reservoiren gekoppeltes Mündungsstück aufweist, welches als Mischzone zur Herstellung eines als Füll- oder Klebstoffs verwendeten Komponentengemischs A-B ausgebildet ist, wobei die Mehrkomponentenkartusche (1) zumindest eindrittes Reservoir (4) mit einer Komponente(c) aufweist. Das Dokument DE19708548A1 offenbart eine solche Mehrkomponentenkartusche. Des Weiteren betrifft die Erfindung ein Verfahren zur Herstellung einer solchen Mehrkomponentenkartusche.

Derartige unmittelbar am Applikationsort hergestellte 2K -oder xK-Komponentengemische werden beispielsweise als Füll- oder Klebstoffe im Maschinenbau, in der Elektrotechnik, im Baugewerbe oder in der Möbelindustrie eingesetzt.

Vor der Applikation müssen bei sogenannten 2K-Füll- und Klebstoffen die Komponente A, der Binder bzw. das Harz, und die Komponente B, der Härter, in einem definiertem Verhältnis gemischt werden. Durch das Mischen startet die chemische Reaktion zwischen den zuvor separat vorliegenden Komponenten zum Klebstoffpolymer. Dies bedingt, dass 2K-Füll- und Klebstoffe nur innerhalb der sogenannten Topfzeit verarbeitbar sind. Durch die fortschreitende Reaktion wird die angemischte Masse immer zäher und fester und kann schließlich nach Überschreiten der Topfzeit die zu verbindenden Oberflächen oder zu befüllenden Hohlräume nicht mehr benetzen. Nach dem Einbringen des Komponentengemischs A-B schließt sich die Abbindezeit an, in der sich die Endfestigkeit der Verklebung bzw. Verfüllung aufbaut.

Trotz der Möglichkeit einer Wiederbefüllung sind in der Praxis die Mehrkomponentenkartuschen üblicherweise nur für einen einmaligen Gebrauch konzipiert und müssen daher entsorgt werden. Da eine vollständige Entleerung der Mehrkomponentenkartusche aus konstruktions- und anwendungstechnischen Gesichtspunkten nicht oder nur schwer möglich ist, verbleiben stets Restmengen der chemischen Komponenten A und B innerhalb der Reservoire mit der Folge, dass die Mehrkomponentenkartuschen gemäß geltender Gefahrstoffverordnung separat entsorgt werden müssen. Da die Trennung dieser Gefahrenstoffe vom übrigen Haus- oder Industriemüll und die nachfolgende Entsorgung umständlich, zeitaufwändig und kostenintensiv ist, werden diese in der Praxis oft vernachlässigt oder nicht umgesetzt. Dadurch gelangen gefährliche Chemikalien, hierbei der Härter, in den "normalen" Entsorgungskreislauf der Reststoffe und verschmutzen dabei nachhaltig unsere Umwelt.

Neben der fachgerechten Entsorgung bestehen gemäß Gefahrstoffverordnung darüber hinaus die Erfordernisse der umfassenden Kennzeichnung der Mehrkomponentenkartusche durch die Hersteller sowie der fachgerechten Einweisung von Personal in die Applikations- und Entsorgungstechniken. Letztere beschräkt sich in der Praxis jedoch nur auf die Applikationstechniken, da erfahrungsgemäß noch nicht bei jedem Anwender der Mehrkomponentenkartusche ein Mindestmaß an Grundverständnis für den Umweltschutz zu verzeichnen ist.

Zusammenfassend lässt sich nunmehr feststellen, dass hinsichtlich der fachgerechten Entsorgung von Chemikalien enthaltenden Mehrkomponentenkartuschen zwar die gesetzlichen Grundlagen hierzu geschaffen wurden, diese jedoch wegen dem Vorhalten der kostenintensiven und aufwändigen Entsorgungssysteme nicht oder nicht ausreichend eingehalten werden.

Die Aufgabe der Erfindung besteht nunmehr darin, eine Mehrkomponentenkartusche vorzuschlagen, die ohne Gefährdungspotential für die Umwelt günstig und fachgerecht entsorgt werden kann.

Diese Aufgabe wird durch eine Mehrkomponentenkartusche gelöst, die zumindest ein eine Komponente A aufweisendes erstes Reservoir, ein eine Komponente B aufweisendes zweites Reservoir sowie ein mit beiden Reservoiren gekoppeltes Mündungsstück aufweist, welches als Mischzone zur Herstellung eines als Füll- oder Klebstoffs verwendeten Komponentengemischs A-B ausgebildet ist. Erfindungsgemäß weist die Mehrkomponentenkartusche zumindest ein drittes Reservoir mit einer Komponente C auf, welche mit Erreichen des Entleerungszustands oder beim Erreichen einer kritischen Temperatur der Mehrkomponentenkartusche freigesetzt wird und sich dabei mit zumindest einer der beiden Komponentenreste A und B zu einem ungefährlichen Gemisch A-C und/oder B-C neutralisiert.

Somit kann ohne Substitution der in den Reservoiren enthaltenen und zum Teil sehr gefährlichen Chemikalien durch ungefährliche Stoffe bzw. Komponenten eine Mehrkomponentenkartusche geschaffen werden, die weder einem speziellen Recyclingsystem noch einer aufwändigen Gefahrstoffentsorgung zugeführt werden muss.

Die erfindungsgemäße Mehrkomponentenkartusche ist vorzugsweise als side by side-Kartusche, als Koaxial-Kartusche oder als Doppelspritze ausgebildet. Bei einer als Doppelspritze gefertigten Mehrkomponentenkartusche sind die beiden zylinderförmigen Reservoire parallel zueinander angeordnet und weisen jeweils einen Kolben auf, deren zum Mündungsstück weisenden Kolbenböden im Entleerungszustand der Mehrkomponentenkartusche auf ihren zugehörigen Böden der Reservoire A, B aufliegen. Bei side by side-Kartuschen und Koaxial-Kartuschen hingegen sind die beiden Reservoire als einteiliges Bauteil gefertigt.

Bei einer bevorzugten Ausgestaltung der Erfindung ist das die Komponente C aufweisende dritte Reservoir als drucksensitives Reservoir ausgebildet, welches mit Erreichen des Entleerungszustands der Mehrkomponentenkartusche bei einer gegenüber dem Entleerungsvorgang höheren Presskraft des Kolbens zerberstet und dabei die Komponente C freigibt. Optional weist das drucksensitive Reservoir zusätzlich ein mechanische Sollbruchstelle auf, die in Form einer Perforation über einer Umfangslinie seiner Umhüllung ausgebildet ist.

Vorzugsweise ist mit Erreichen des Entleerungszustands das die Komponente C aufweisende dritte Reservoir dabei sandwichartig zwischen dem Kolbenboden und dem Reservoirboden seines zugehörigen Reservoirs eingeschlossen und zerberstet bei weiterer Presskraftbeaufschlagung mittels des Kolbens.

Bei einer weiteren vorteilhaften Ausgestaltung der Erfindung ist das die Komponente C aufweisende dritte Reservoir als temperatursensitives Reservoir ausgebildet, welches mit Erreichen einer kritischen Temperatur der Mehrkomponentenkartusche zerberstet und dabei die Komponente C freigibt. Optional kann das temperatursensitive Reservoir zusätzlich eine thermische Sollbruchstelle, beispielsweise eine Membran, aufweisen.

Der wesentliche Vorteil der erfindungsgemäßen Mehrkomponentenkartusche, welche mit einem temperatursensitiven Reservoir bestückt ist, besteht darin, dass bei einer Lagerung der Mehrkomponentenkartusche bei unerwünschten hohen Temperaturen, beispielsweise bei zu hoher Sonneneinstrahlung oder bei Flammenbildung durch Brand, der selbsttätige Austritt des Härters aus der Mehrkomponentenkartusche vermieden oder zumindest verringert wird, da die Komponente C des temperatursensitiven Reservoirs in Abhängigkeit einer kritischen Temperatur stets zeitlich zuvor freigesetzt wird und sich dabei mit dem Härter vor dessen Austritt neutralisiert.

Es ist sich als besonders vorteilhaft erwiesen, wenn das erfindungsgemäße dritte Reservoir als Glas- oder Kunststoffampulle ausgebildet ist, in welcher eine zum Zwecke der Neutralisierung der gefährlichen Komponente A und/oder B zu einem ungefährlichen Gemisch A-C und/oder B-C vorhandene flüssige, gasförmige oder pastöse Komponente C gespeichert ist. Hierbei können auf handelsübliche Ampullen aus der Pharmazie oder der Sprinklertechnik zurückgegriffen werden, die mit der Komponente C mit seinen gewünschten chemischen und physikalischen Eigenschaften befüllt und anschließend verschlossen wird.

Sowohl die in den Reservoiren als auch die im Mündungsstück der Mehrkomponentenkartusche noch vorhandenen Restmengen der Komponenten A und B reagieren beim Erreichen des Entleerungszustands vollständig mit der freigesetzten Komponenten C in kürzester Zeit.

Nach der Konzeption der Erfindung ist das als Glas- oder Kunststoffampulle ausgebildete dritte Reservoir entweder nur in einem oder jeweils in beiden Reservoiren platziert. Die Anordnung der Glas- oder Kunststoffampulle innerhalb der Reservoire erfolgt dabei am Kolbenboden oder am Boden eines der beiden Reservoire.

Üblicherweise wird als Komponente A ein Härter, beispielsweise ein Isomer, Homologen oder ein Diphenylmethandiisocyanat eingesetzt. Die zugehörige Komponente B ist ein Harz.

Als Komponente C ist innerhalb des dritten Reservoirs ein Ammoniumhydroxid vorgesehen, welches beim Erreichen des Entleerungszustands mit den Restmengen des umweltgiftigen Härters reagiert und sich zu einem umweltneutralen Polyurethan (Polyharnstoff) neutralisiert. Als Ammoniumhydroxid wird vorzugsweise eine 25 %-ige Ammoniak-Wasserlösung ausgebildet ist.

Das Verfahren zur Herstellung einer Mehrkomponentenkartusche nach einem der Ansprüche 1 bis 1b ist durch folgende Verfahrensschritte gekennzeichnet:
■ Fixieren des die Komponente C aufweisenden dritten Reservoirs auf dem Boden eines der beiden Reservoire oder dem Kolbenboden des zugehörigen Reservoirs,
■ Befüllung der beiden Reservoire mit der Komponente A bzw. B und
■ Einsetzen der Kolben in die zugehörigen Reservoire.

Die signifikanten Vorteile und Merkmale der Erfindung gegenüber dem Stand der Technik sind im Wesentlichen:
■ eine Gefahrstoffentsorgung bzw. ein spezielles Recyclingverfahren ist nicht mehr notwendig, da nach der vollständigen Entleerung keine Restmengen an Gefahrenstoffen mehr in der Mehrkomponentenkartusche vorhanden sind,
■ die Neutralisation des umweltgefährlichen Härters durch Verwendung einer innerhalb der Mehrkomponentenkartusche platzierten und als Ampulle ausgebildeten Reservoirs, welches die Komponente C zur Bildung eines ungefährlichen Gemischs enthält, ist kostengünstig und erfolgt am Applikationsort,
■ ein Zerbersten der Ampulle erfolgt entweder durch erhöhte Presskraftbeaufschlagung oder mit Erreichen einer kritischen Temperatur,
■ die Fertigung der Mehrkomponentenkartusche ist kostengünstig, da auch handelsübliche Ampullen aus branchenfremden Gebieten eingesetzt werden können.

Die Ziele und Vorteile dieser Erfindung sind nach sorgfältigem Studium der nachfolgenden ausführlichen Beschreibung der hier bevorzugten, nicht einschränkenden Beispielausgestaltung der Erfindung mit den zugehörigen Zeichnungen besser zu verstehen und zu bewerten, von denen zeigen:
- Fig. 1:: Mehrkomponentenkartusche im halb entleerten Zustand und
- Fig. 2:: Mehrkomponentenkartusche im Entleerungszustand.

Die Fig. 1 zeigt eine erfindungsgemäße Mehrkomponentenkartusche 1 im halb entleerten Zustand. Die als Doppelspritze ausgebildete Mehrkomponentenkartusche 1 umfasst im Wesentlichen zwei parallele und zylinderförmige Reservoire 2, 3, welche u. a. mittels eines an einem ersten Ende der Mehrkomponentenkartusche 1 angeordneten Mündungsstücks 5 miteinander gekoppelt sind. In dem ersten Reservoir 2 ist dabei der Härter, beispielsweise ein Homologen, und im zweiten Reservoir 3 ein Harz platziert, die sich ausschließlich in dem als Mischzone ausgebildeten Mündungsstück 5 miteinander vermischen, wodurch das als Füll- oder Klebstoff verwendete Komponentengemisch A-B entsteht.

Jedes der beiden Reservoire 2, 3 umfasst ferner einen Kolben 2.3, 3.3, die innerhalb des zugehörigen Reservoirs 2, 3 in Richtung der Längsachse ihrer Reservoire 2, 3 gleiten können. Beide Kolben 2.3, 3.3 sind mittels eines nichtdargestellten Handgriffs derart miteinander gekoppelt, dass die Füllhöhe der Komponenten A, B in ihren jeweiligen Reservoiren 2, 3 zu jedem Zeitpunkt der Entleerung gleich ist. Die ggf. für die Bildung des Komponentengemischs A-B unterschiedlich benötigten Dosiermengen von Härter und Harz werden vorzugsweise mittels ihrer verschieden dimensionierten Reservoire 2, 3 sichergestellt. Im dargestellten Beispiel befindet sich der Härter in dem vom Betrachter oberen Reservoir 2, welches gegenüber dem unteren und das Harz bevorratete Reservoir 3 einen geringeren Querschnitt aufweist. Am Kolbenboden 2.2 des Kolbens 2.3 des ersten Reservoirs 2, in welchem sich der Härter befindet, ist erfindungsgemäß ein drittes drucksensitives Reservoir 4 in Form einer Glasampulle fest angeordnet, in welcher sich die Komponente C, hier ein Ammoniumhydroxid, befindet. Während des Entleerungsvorgangs der Mehrkomponentenkartusche 1 bleibt die das Ammoniumhydroxid enthaltende Glasampulle am Boden 2.1 des ersten Reservoirs 2 fixiert und erfüllt bis zum Erreichen des Entleerungszustands zunächst keine Aufgabe.

Die Fig. 2 zeigt eine erfindungsgemäße Mehrkomponentenkartusche 1 im Entleerungszustand, wobei die hierbei verwendeten Bezugszeichen der Fig. 1 entsprechen. Erst im Entleerungszustand tritt bei Verwendung einer - hier drucksensitiven - Glasampulle die eigentliche Wirkung der Erfindung ein. Die beiden Reservoire 2, 3 sind zu diesem Zeitpunkt nahezu vollständig entleert und der Kolbenboden 2.2, 3.2 jedes Kolbens 2, 3 erreicht den Reservoirboden 2.1, 3.1 seines zugehörigen Reservoirs 2, 3. Nunmehr ist das die Komponente C aufweisende dritte Reservoir 4 sandwichartig zwischen dem Kolbenboden 2.2 und dem Reservoirboden 2.1 eingeschlossen. Bei einer weiteren Erhöhung der auf die Kolben 2.3, 3.3 erzeugten Presskraft zerberstet das als Glasampulle ausgebildete dritte Reservoir 4 und gibt dabei die Komponente C frei. Die Komponente C vermischt sich dabei zumindest mit einem der beiden Komponentenreste A und B, vorzugsweise jedoch nur mit dem Härter, zu einem ungefährlichen Gemisch A-C und/oder B-C und neutralisiert dabei den Härter. Die Mehrkomponentenkartusche 1 kann anschließend ohne separate Trennung mit dem Hausmüll entsorgt werden.

### LISTE DER BEZUGSZEICHEN

- 1: Mehrkomponentenkartusche
- 2: erstes Reservoir, enthaltend Komponente A
- 2.1: Reservoirboden
- 2.2: Kolbenboden
- 2.3: Kolben
- 3: zweites Reservoir, enthaltend Komponente B
- 3.1: Reservoirboden
- 3.2: Kolbenboden
- 3.3: Kolben
- 4: drittes Reservoir, enthaltend Komponente C
- 5: Mündungsstück

## Patentansprüche

1. Mehrkomponentenkartusche (1), umfassend zumindest ein eine Komponente A aufweisendes erstes Reservoir (2), ein eine Komponente B aufweisendes zweites Reservoir (3) sowie ein mit beiden Reservoiren (2, 3) gekoppeltes Mündungsstück (5), welches als Mischzone zur Herstellung eines als Füll- oder Klebstoffs verwendeten Komponentengemischs A-B ausgebildet ist, wobei die Mehrkomponentenkartusche (1) zumindest ein drittes Reservoir (4) mit einer Komponente C aufweist, **dadurch gekennzeichnet, dass** die Komponente C mit Erreichen des Entleerungszustands oder beim Erreichen einer kritischen Temperatur der Mehrkomponentenkartusche (1) freigesetzt wird und sich dabei mit zumindest einer der beiden Komponentenreste A und B zu einem ungefährlichen Gemisch A-C und/oder B-C neutralisiert.

2. Mehrkomponentenkartusche (1) nach Anspruch 1, **dadurch gekennzeichnet, dass** das die Komponente C aufweisende dritte Reservoir (4) als drucksensitives Reservoir (4) ausgebildet ist, welches mit Erreichen des Entleerungszustands der Mehrkomponentenkartusche (1) bei einer gegenüber dem Entleerungsvorgang höheren Presskraft des Kolbens (2.3, 3.3) zerberstet und dabei die Komponente C freigibt.

3. Mehrkomponentenkartusche (1) nach Anspruch 1 oder 2, **dadurch gekennzeichnet, dass** das drucksensitive dritte Reservoir (4) eine mechanische Sollbruchstelle aufweist.

4. Mehrkomponentenkartusche (1) nach Anspruch 1, **dadurch gekennzeichnet, dass** das die Komponente C aufweisende dritte Reservoir (4) als temperatursensitives Reservoir (4) ausgebildet ist, welches mit Erreichen einer kritischen Temperatur Mehrkomponentenkartusche (1) zerberstet und dabei die Komponente C freigibt.

5. Mehrkomponentenkartusche (1) nach Anspruch 4, **dadurch gekennzeichnet, dass** das temperatursensitive dritte Reservoir (4) eine thermische Sollbruchstelle, beispielsweise eine Membran, aufweist.

6. Mehrkomponentenkartusche (1) nach einem der Ansprüche 1 bis 5, **dadurch gekennzeichnet, dass** das dritte Reservoir (4) als Glas- oder Kunststoffampulle ausgebildet ist.

7. Mehrkomponentenkartusche (1) nach Anspruch 6, **dadurch gekennzeichnet, dass** die Glasampulle in zumindest einem der beiden Reservoire (2, 3) platziert ist.

8. Mehrkomponentenkartusche (1) nach Anspruch 6 oder 7, **dadurch gekennzeichnet, dass** die Glasampulle entweder am Kolbenboden (2.2, 3.2) oder am Reservoirboden (2.1, 3.1) eines der beiden Reservoire (2, 3) angeordnet ist.

9. Mehrkomponentenkartusche (1) nach einem der Ansprüche 1 bis 8, **dadurch gekennzeichnet, dass** als Komponente C ein Ammoniumhydroxid vorgesehen ist.

10. Mehrkomponentenkartusche (1) nach Anspruch 9, **dadurch gekennzeichnet, dass** das Ammoniumhydroxid als 25 %-ige Ammoniak-Wasserlösung ausgebildet ist.

11. Mehrkomponentenkartusche (1) nach einem der Ansprüche 1 bis 10, **dadurch gekennzeichnet, dass** die Komponente A ein Härter, beispielsweise ein Isomer, Homologen oder ein Diphenylmethandiisocyanat, und die Komponente B ein Harz ist.

12. Mehrkomponentenkartusche (1) nach einem der Ansprüche 1 bis 11, **dadurch gekennzeichnet, dass** mit Erreichen des Entleerungszustands der Mehrkomponentenkartusche (1) das die Komponente C aufweisende dritte Reservoir (4) sandwichartig zwischen dem Kolbenboden (2.2, 3.2) und dem Reservoirboden (2.1, 3.1) seines zugehörigen Reservoirs (2, 3) eingeschlossen ist.

13. Mehrkomponentenkartusche (1) nach einem der Ansprüche 1 bis 12, **dadurch gekennzeichnet, dass** die Mehrkomponentenkartusche (1) als side by side-Kartusche, als Koaxial-Kartusche oder als Doppelspritze ausgebildet ist.

14. Mehrkomponentenkartusche (1) nach einem der Ansprüche 1 bis 13, **dadurch gekennzeichnet, dass** die beiden Reservoire (2, 3) zylinderförmig ausgebildet sind und jeweils einen Kolben (2.3, 3.3) aufweisen, deren zum Mündungsstück (5) weisenden Kolbenböden (2.2, 3.2) im Entleerungszustand der Mehrkomponentenkartusche (1) auf ihren zugehörigen Reservoirböden (2.1, 3.1) der Reservoire (2, 3) aufliegen.

15. Mehrkomponentenkartusche (1) nach einem der Ansprüche 1 bis 14, **dadurch gekennzeichnet, dass** die beiden Reservoire (2, 3) als einteiliges Bauteil gefertigt sind.

16. Verfahren zur Herstellung einer Mehrkomponentenkartusche (1) nach einem der Ansprüche 1 bis 15, **gekennzeichnet durch** folgende Verfahrensschritte:
a. Fixieren des die Komponente C enthaltenen dritten Reservoirs (4) entweder auf dem Reservoirboden (2.1, 3.1) oder dem Kolbenboden (2.2, 3.2) des zugehörigen Reservoirs (2, 3),
b. Befüllung der beiden Reservoire (2, 3) mit der Komponente A bzw. B und
c. Einsetzen der Kolben (2.3, 3.3) in die zugehörigen Reservoire (2, 3).

## Claims

1. Multi-component cartridge (1), which comprises at least one first container (2) containing a component A, a second container (3) containing a component B and an orifice piece (5), which is coupled to the two containers (2, 3), the orifice piece (5) established as a mixing zone for producing a component mixture A-B used as a filler or adhesive, with the multi-component cartridge (1) provided with at least one third container (4) containing a component C, **characterized by** that when the emptied condition has been reached or if a critical temperature of the multi-component cartridge (1) is reached the component C is released, thereby being neutralized into a non-hazardous mixture A-C and/or B-C by at least one of the two component residues A and B.

2. Multi-component cartridge (1) to claim 1 **characterized by** that the third container (4) containing the component C is established as pressure-sensitive container (4) that bursts when the emptied condition is reached due to the higher pressure force of the piston (2.3, 3.3) compared with the emptying process, thereby releasing the component C.

3. Multi-component cartridge (1) to claim 1 or 2 **characterized by** that the pressure-sensitive container (4) is provided with a predetermined mechanical breaking point.

4. Multi-component cartridge (1) to claim 1 **characterized by** that the third container (4) containing the component C is established as temperature-sensitive container (4) that bursts when a critical temperature of the multi-component cartridge (1) is reached, thereby releasing the component C.

5. Multi-component cartridge (1) to claim 4 **characterized by** that the temperature-sensitive container (4) is provided with a predetermined thermal breaking point, such as a diaphragm.

6. Multi-component cartridge (1) to one of the claims 1 to 5 **characterized by** that the third container (4) is established as a glass or plastic ampoule.

7. Multi-component cartridge (1) to claim 6 **characterized by** that the glass ampoule is placed in at least one of the two containers (2, 3).

8. Multi-component cartridge (1) to claim 6 or 7 **characterized by** that the glass ampoule is placed at the piston bottom (2.2, 3.2) or at the container bottom (2.1, 3.1) of one of the two containers (2, 3).

9. Multi-component cartridge (1) to one of the claims 1 to 8 **characterized by** that an ammonium hydroxide is provided as component C.

10. Multi-component cartridge (1) to claim 9 **characterized by** that the ammonium hydroxide is established as a 25%-ammonia water solution.

11. Multi-component cartridge (1) to one of the claims 1 to 10 **characterized by** that the component A is a hardener, such as an isomer, homologs or a diphenylmethane diisocyanate, and the component B is a resin.

12. Multi-component cartridge (1) to one of the claims 1 to 11 **characterized by** that when the emptied condition of the multi-component cartridge (1) is reached, the third container (4), which contains the component C, is enclosed sandwich-like between the piston bottom (2.2, 3.2) and the container bottom (2.1, 3.1) of its associated container (2, 3).

13. Multi-component cartridge (1) to one of the claims 1 to 12 **characterized by** that the multi-component cartridge (1) is established as a side-by-side cartridge, coaxial cartridge or double syringe.

14. Multi-component cartridge (1) to one of the claims 1 to 13 **characterized by** that the two cylindrical containers (2, 3) are configured cylindrical, each provided with a piston (2.3, 3.3), whereby at the emptied condition of the multi-component cartridge (1) the piston bottoms (2.2, 3.2), directed toward the orifice piece (5), each bears against the associated bottom (2.1, 3.1) of the containers (2, 3).

15. Multi-component cartridge (1) to one of the claims 1 to 14 **characterized by** that the two containers (2, 3) are made as one-part component.

16. Method for the manufacture of a multi-component cartridge (1) to one of the claims 1 to 15 **characterized by** the following process steps:
a. Fixing the third container (4), which contains the component C, either at the container bottom (2.1, 3.1) or at the piston bottom (2.2, 3.2) of the associated container (2, 3);
b. Filling the two containers (2, 3) with the components A and B, respectively; and
c. Inserting the pistons (2.3, 3.3) each into the associated container (2, 3).

## Revendications

1. Cartouche à plusieurs constituants (1), comprenant au moins un premier réservoir (2) présentant un constituant A, un deuxième réservoir (3) présentant un constituant B ainsi qu'un embouchoir (5) couplé avec les deux réservoirs (2, 3) et qui est configuré en tant que zone de mixtion pour la production d'un mélange entre les constituants A-B utilisé comme matière de remplissage ou adhésif, la cartouche à plusieurs constituants (1) étant dotée d'au moins un troisième réservoir (4) avec un constituant C, **caractérisé en ce que** le constituant C est libéré lorsque la cartouche à plusieurs constituants (1) atteint l'état vide ou une température critique, se neutralisant dans un mélange inoffensif A-C et/ou B-C avec au moins un des deux restes des constituants A et B.

2. Cartouche à plusieurs constituants (1) d'après la revendication 1, **caractérisée en ce que** le troisième réservoir (4) présentant le constituant C est configuré comme réservoir sensible à la pression (4) qui, lorsque la cartouche à plusieurs constituants (1) atteint l'état vide, éclate sous l'effet d'une force de pression du piston (2.3, 3.3) plus élevée par rapport au procédé de vidange, libérant le constituant C.

3. Cartouche à plusieurs constituants (1) d'après la revendication 1 ou 2, **caractérisée en ce que** le troisième réservoir sensible à la pression (4) présente un point destiné à la rupture mécanique.

4. Cartouche à plusieurs constituants (1) d'après la revendication 1, **caractérisée en ce que** le troisième réservoir (4) présentant le constituant C est configuré comme réservoir sensible à la température (4) qui, lorsque la cartouche à plusieurs constituants (1) atteint une température critique, éclate et libère le constituant C.

5. Cartouche à plusieurs constituants (1) d'après la revendication 4, **caractérisée en ce que** le troisième réservoir sensible à la température (4) présente un point destiné à la rupture thermique, par exemple une membrane.

6. Cartouche à plusieurs constituants (1) d'après une des revendications 1 à 5, **caractérisée en ce que** le troisième réservoir sensible à la pression (4) est configuré comme une ampoule de verre ou de plastique.

7. Cartouche à plusieurs constituants (1) d'après la revendication 6, **caractérisée en ce que** l'ampoule de verre est placée au moins dans un des deux réservoirs (2, 3).

8. Cartouche à plusieurs constituants (1) d'après la revendication 6 ou 7, **caractérisée en ce que** l'ampoule de verre est placée soit au fond du piston (2.2, 3.2), soit au fond (2.1, 3.1) d'un des deux réservoirs (2, 3).

9. Cartouche à plusieurs constituants (1) d'après une des revendications 1 à 8, **caractérisée en ce qu'**on prévoit de l'hydroxyde d'ammonium en guise de constituant C.

10. Cartouche à plusieurs constituants (1) d'après la revendication 9, **caractérisée en ce que** l'hydroxyde d'ammonium se présente sous forme d'ammoniaque à 25%.

11. Cartouche à plusieurs constituants (1) d'après une des revendications 1 à 10, **caractérisée en ce que** le constituant A est un accélérateur de durcissement, par exemple un isomère, un homologue ou un diisocyanate de diphénylméthane et que le constituant B est un résine.

12. Cartouche à plusieurs constituants (1) d'après une des revendications 1 à 11, **caractérisée en ce que**, lorsque l'état vide de la cartouche à plusieurs constituants (1) est atteint, le troisième réservoir (4) présentant le constituant C se trouve pris en sandwich entre le fond du piston (2.2, 3.2) et le fond du réservoir (2.1, 3.1) du réservoir correspondant (2, 3).

13. Cartouche à plusieurs constituants (1) d'après une des revendications 1 à 12, **caractérisée en ce que** la cartouche à plusieurs constituants (1) est configurée comme cartouche côte à côte, cartouche coaxiale ou seringue jumelle.

14. Cartouche à plusieurs constituants (1) d'après une des revendications 1 à 13, **caractérisée en ce que** les deux réservoirs (2, 3) sont configurés en forme cylindrique, chacun muni d'un piston (2.3, 3.3) dont le fond de piston respectif (2.2, 3.2) orienté vers l'embouchoir (5) est couché sur le fond de réservoir (2.1, 3.1.) du réservoir correspondant (2, 3) à l'état vide de la cartouche à plusieurs constituants (1).

15. Cartouche à plusieurs constituants (1) d'après une des revendications 1 à 14, **caractérisée en ce que** les deux réservoirs (2, 3) sont formés d'une seule partie.

16. Procédé pour la fabrication d'une cartouche à plusieurs constituants (1) d'après une des revendications 1 à 15, **caractérisé par** les pas suivants du procédé:
a. Fixation du troisième réservoir (4) contenant le constituant C, soit sur le fond du réservoir (2.1, 3.1), soit sur le fond du piston (2.2, 3.2) du réservoir correspondant (2, 3).
b. Emplissage des deux réservoirs (2, 3) avec le constituant A ou B et
c. Insertion des pistons (2.3, 3.3) dans les réservoirs correspondants (2, 3).
